# DEMANDE DE BREVET EUROPEEN

(11) **EP 3 944 882 A1**
(43) Date de publication de la demande: **02.02.2022**
(21) Numéro de dépôt: 20188655.3
(22) Date de dépôt: 30.07.2020
(51) Int. Cl.: A63H 33/22, A63H 33/26

(54) **DISPOSITIF A COULEURS VARIABLES**

(71) Demandeur: LK officiel SA, 1245 Collonge-Bellerive (CH)
(72) Inventeur: Carrara, Lucyle, 1245 Collonge-Bellerive (CH)
(74) Mandataire: P&TS SA (AG, Ltd.)

(57) **Abrégé**

La présente invention se rapport à un dispositif (1) comprenant un corps (2) au moins partiellement transparent à la lumière, dans lequel est disposé au moins un élément thermosensible (3) produisant un ou plusieurs changements visuels dans le dispositif lorsque la température du corps (2) devient supérieure à un seuil prédéterminé.

## Description

### Domaine technique

La présente invention concerne un dispositif destiné à l'éducation ou à l'incitation de jeunes enfants. En particulier, le dispositif est adapté à produire des changements visuels, tels que variations de couleurs ou illuminations, sous l'effet d'une variation de température. Le dispositif peut ainsi être disposé au fond d'un pot et faciliter l'autonomie des jeunes enfants.

### Etat de la technique

L'éducation de très jeunes enfants peut parfois susciter des situations conflictuelles avec les parents, notamment quand l'autorité parentale se heurte au refus des enfants de leur obéir. Dès lors, imposer aux enfants des directives strictes se révèle inefficace voire contreproductif. Privilégier le jeu ou la récompense est alors un moyen plus adapté.

Inciter les enfants à être propres est un des aspects de l'éducation qui peut générer des tensions entre enfants et parents, lesquelles peuvent retarder l'autonomie de l'enfant. Il n'est pas rare que les enfants portent des couches jusqu'à un âge avancé, générant inquiétude pour les parents et pouvant être source de stress à la fois pour les enfants et les parents. Il est par conséquent utile de pouvoir bénéficier de moyens ludiques permettant d'inciter l'enfant à aller sur le pot pour y faire ses besoins, dès le plus jeune âge et faciliter ainsi la transition vers plus d'autonomie de l'enfant.

Bien que la reconnaissance des parents vis-à-vis des succès de l'enfant soit importante dans son développement, il est parfois bénéfique que la satisfaction de l'enfant ne soit pas directement liée à la réaction des parents. Il est ainsi utile d'apporter à l'enfant une récompense ou une reconnaissance indépendante de celle des parents, lorsqu'il concrétise un objectif. Cela s'applique en l'occurrence dans son apprentissage de l'usage du pot.

### Bref résumé de l'invention

Un but de la présente invention est de proposer un dispositif ludique et/ou éducatif, permettant d'inciter les jeunes enfants à utiliser le pot. En particulier, le dispositif selon la présente invention comporte un contenant comprenant un matériau pouvant changer de couleur sous l'effet de l'urine. Le contenant peut ainsi être disposé au fond du pot pour inciter les jeunes enfants à l'utiliser et observer le changement de couleur induit sur le contenant. D'autres variations visuelles peuvent en outre être produites telle que l'émission d'une lumière, voire d'un son, sous l'effet de l'urine de l'enfant. L'usage du dispositif selon la présente invention peut ne pas se limiter à l'utilisation du pot par les enfants. Il peut être utilisé par exemple au contact de l'eau du bain, et produire les changements visuels susceptibles de plaire aux enfants lorsqu'il est immergé dans une eau dont la température dépasse un certain seuil.

Selon l'invention, ces buts sont atteints notamment au moyen de l'objet revendiqué dans la revendication principale et détaillé dans les revendications dépendantes.

Cette solution présente notamment l'avantage par rapport à l'art antérieur de procurer à l'enfant un motif de satisfaction et/ou de curiosité dans l'apprentissage de la propreté.

### Brève description des figures

Des exemples de mise en oeuvre de l'invention sont indiqués dans la description illustrée par les figures annexées suivantes :
- Figure 1 : Représentation schématique du dispositif selon un mode de réalisation.
- Figure 2 : Représentation schématique de l'utilisation du dispositif.
- Figure 3 : Représentation schématique du dispositif selon un autre mode de réalisation.
- Figure 4 : Représentation schématique du dispositif selon un autre mode de réalisation.

### Exemple(s) de mode de réalisation de l'invention

Le dispositif **1** selon la présente invention comprend un corps **2,** pouvant être disposé au fond d'un pot **P.** Le corps **2** est de préférence dimensionné pour s'insérer convenablement dans le pot **P** et rester en contact avec le fond, c'est-à-dire sans être entravé par les bords du pot **P.** Le corps **2** peut ainsi prendre la forme d'un disque de diamètre compris entre environ 2 cm et 15 cm, ou de l'ordre de 8 à 12 cm. Le corps 2, peut bien entendu prendre une autre forme qu'un disque parfait, et peut par exemple être ellipsoïdale ou prendre la forme d'une étoile, ou représenter la forme bidimensionnelle d'un animal ou de tout autre objet d'intérêt pour l'enfant. L'épaisseur du corps **2** est également adaptée de sorte à ne pas encombrer inutilement le pot **P** et de préférence à être au moins partiellement submergé par l'urine de l'enfant. L'épaisseur du corps **2** est donc de préférence inférieure à environ 1 cm, ou comprise entre environ 1 mm et 8 mm, typiquement de l'ordre de 3 ou 4 mm. Le corps **2** comporte ainsi une surface supérieure **21,** et une surface inférieure **22,** opposée à la surface supérieure **21.** Les termes «supérieure» et «inférieure» dénotent l'arrangement spatial couramment admis, le dispositif **1** étant destiné à reposer sur un support ou sur le fond du pot **P** sur sa surface inférieure **22,** de sorte que sa surface supérieure **21** reste visible.

Le dispositif **1** comprend en outre au moins un élément thermosensible **3** permettant d'induire un ou plusieurs changements visuels du dispositif **1** sous l'effet d'une variation de température. En particulier, le ou les changements visuels surviennent lorsque la température du dispositif **1** devient supérieure à un seuil prédéterminé. Un tel seuil de transition peut être par exemple compris entre 25° et 30°C, de sorte que le dispositif **1** produit le ou les changements visuels sous l'effet de l'urine du jeune enfant, dont la température est généralement supérieure à la température ambiante. Le ou les effets visuels produits peuvent être l'apparition d'une coloration ou une variation de couleur sur ou dans le dispositif **1,** ou bien une illumination du dispositif **1,** ou une combinaison de variation de couleur et d'illumination. Le ou les changements visuels sont réversibles, c'est-à-dire qu'ils peuvent disparaitre spontanément lorsque la température redevient inférieure au seuil prédéterminé ou bien après une durée prédéterminée.

L'élément thermosensible **3** peut ainsi comprendre un matériau thermo-chrome **31** ou un mélange de matériaux thermo-chromes **31.** En particulier, le ou les matériaux thermo-chromes **31** présents dans le corps **2** du dispositif **1** peuvent présenter une première couleur à des températures inférieures au seuil prédéterminé, pouvant être environ 25°C ou 28°C ou 30°C, et une couleur différente à des températures égales ou supérieures à ce seuil prédéterminé. Le matériau thermo-chrome **31** est réversible, de sorte qu'il reprend naturellement sa couleur initiale lorsque la température environnante redevient inférieure au seuil prédéterminé. Les cycles de changement de couleur sont ainsi répétables indéfiniment, procurant de manière répétitive à l'enfant la satisfaction de faire changer de couleur le dispositif **1** à chaque fois qu'il va sur le pot **P.**

Le matériau thermo-chrome **31** peut comporter un ou plusieurs éléments chimiques, pouvant changer de structure et ou interagir sous l'effet d'une variation de température et produire en conséquence une variation de couleur. Le matériau thermo-chrome **31** comprend par exemple un ou plusieurs éléments sélectionnés parmi un composé organique ou un ensemble de composés organiques, un composé inorganique ou un ensemble de composés inorganiques. Le matériau thermo-chrome **31** peut en outre comprendre un ou plusieurs additifs tels que tensioactif, conservateur, catalyseur, rhéo-épaississant, pigments, etc.

Le matériau thermo-chrome **31** peut être dispersé de manière homogène dans le corps **2** sous formes de particules intégrées à la matière du corps **2.** Alternativement, il peut être dispersé dans une partie du corps **2,** comme par exemple la partie superficielle sous-jacente à la surface supérieure **21.** Le corps **2** du dispositif **1** peut alors changer de couleur sous l'effet de l'augmentation de température grâce à la transition du matériau thermo-chrome **31** qu'il comprend.

Alternativement, le matériau thermo-chrome **31** est disposé dans au moins une poche **4** incorporée au corps **2** de sorte à rester indépendant de la matière constituant le corps **2** du dispositif **1.** Le terme indépendant s'entend ici comme sans contact direct avec la matière constituant le corps **2.** Au sein de la poche **4,** le matériau thermo-chrome **31** peut ainsi être disposé sous forme liquide ou visqueuse, soit pur soit en solution dans un solvant tel que l'eau ou un solvant lipophile, en fonction des propriétés physico-chimique du matériau thermo-chrome **31.** Le matériau thermo-chrome **31** reste cependant sensible aux échanges de température entre l'extérieur du corps **2** et l'intérieur de la poche **4** où il est stocké. Il est à noter que le matériau thermo-chrome **31** n'est de préférence pas directement exposé à l'environnement dans lequel est placé le dispositif **1.** En d'autres termes, le matériau thermo-chrome **31** ne peut être dégradé ou dissout ou érodé par l'environnement dans lequel est placé le dispositif **1.**

Alternativement, le matériau thermo-chrome **31** peut être stocké dans un ou plusieurs évidements **5** aménagés dans le corps **2,** de sorte à rester en contact direct avec la matière constituant le corps **2** du dispositif **1** tout étant localisé à des endroits prévus à cet effet dans la masse du dispositif **1.** Comme dans le cas où il est stocké dans une poche **4,** le matériau thermo-chrome **31** peut être sous forme de gel ou de liquide, pur ou en solution dans un solvant aqueux ou lipophile.

Le corps **2** du dispositif **1** peut comporter plusieurs évidements **5** ou plusieurs poches **4** et/ou un mélange d'évidements **5** et de poches **4.** Les évidements **5** ou les poches **4** peuvent être disposés au sein du corps **2** de manière aléatoire ou selon une disposition géométrique. Ils peuvent en outre ou alternativement représenter chacun une forme géométrique, comme illustré à la figure 3. La forme des poches **4** ou des évidements **5** est indépendante de celle du corps **2.** Ainsi, le corps **2** peut être sous forme d'un disque et comprendre une poche **4** ou un évidement représentant un animal tel qu'un chien ou une vache ou un crocodile, ou une figurine susceptible de plaire aux jeunes enfants. Un ou plusieurs évidements **5** peuvent par exemple former des cercles concentriques. Il est entendu que le nombre, la forme, la disposition et la taille des poches **4** ou des évidements **5** sont adaptables à volonté sans se départir de la présente invention. Il est en outre possible d'inclure une poche **4** dans un évidement **5** comprenant un matériau thermo-chrome **31,** la poche **4** en comprenant un autre. Un effet bicolore peut ainsi être généré ou bien une couleur mixte résultant des couleurs des matériaux thermo-chrome **31** de la poche **4** et de l'évidement **5.**

Le même matériau thermo-chrome **31** ou le même mélange de matériaux thermo-chromes **31** peut être disposé dans l'ensemble des évidements **5,** ou des poches **4.** De la sorte, la couleur sera identique pour toutes les poches **4** ou évidements **5.** Alternativement, le ou les matériaux thermo-chromes **31** disposés dans les évidements **5** ou les poches **4** sont différents les uns des autres, de sorte à générer plusieurs couleurs différentes. En particulier, les poches **4** peuvent être adaptées à certains matériaux thermo-chromes **31** devant être isolés du matériel du corps **2** pour des raisons de stabilité ou d'interactions physico-chimiques ou pour d'autres raisons. D'autres matériaux thermo-chromes **31,** inertes vis-à-vis des constituants du corps **2** du dispositif **1,** peuvent être simplement contenus dans des évidements **5.**

Les poches **4** et/ou les évidements **5,** peuvent être disposés dans le corps **2** à des distances variables par rapport à l'une ou l'autre des surfaces supérieure **21** et inférieure **22.** Ainsi, la transition initiée par la variation de température peut être échelonnée en fonction de la distance du matériau thermo-chrome **31** par rapport à l'une ou l'autre des surfaces du dispositif **1.** En d'autres termes, les variations de couleur apparaitront d'abord aux endroits les plus superficiels du dispositif **1** avant d'apparaître dans la profondeur du dispositif **1,** du fait de la conductivité thermique du dispositif **1.**

Le corps **2** du dispositif **1** peut comprendre l'un ou l'autre des poches **4** et des évidements **5,** et comprendre en outre un ou plusieurs matériaux thermo-chromes **31** directement dispersés dans sa masse, comme indiqué plus haut. Ainsi, la nature et la réactivité des différents matériaux thermo-chromes **31** peuvent être adaptées pour obtenir des couleurs et des effets variés.

Selon un mode de réalisation, le corps **2** comporte une enveloppe contenant un liquide ou un gel fluide, dans lequel sont disposées une ou plusieurs poches **4** libres de se déplacer dans le corps **2.** L'enveloppe du corps **2** peut être un polymère transparent tel qu'un silicone. De la sorte, les matériaux thermo-chromes **31** que les poches **4** contiennent changent de couleur au gré de leur position dans le corps **2,** les poches **4** les plus superficielles étant les premières à permettre les changements visuels. Lorsque les matériaux thermo-chromes sont différents d'une poche à l'autre, et qu'ils produisent des couleurs et/ou des formes différentes, alors l'effet visuel produit est aléatoire, générant chaque fois un ensemble de couleurs et/ou de formes inédit. L'avantage est de susciter l'intérêt voire la curiosité du jeune enfant et d'accroitre ainsi son consentement à utiliser le pot **P.**

Le corps **2** du dispositif **1** peut bien entendu comporter une ou plusieurs zones liquides comprenant chacune une ou plusieurs poches **4,** et de manière concomitante un ou plusieurs évidements **5,** ou poches fixées dans la masse du corps **2.**

Il est entendu qu'au moins une partie du corps **2** est transparente à la lumière de sorte à pouvoir observer le ou les changements visuels initiés par les variations de température. En particulier, la surface supérieure **21** est transparente à la lumière. De préférence, l'ensemble du corps **2** est transparent à la lumière.

Le liquide contenu dans le corps **2,** lorsqu'il est présent est de préférence de l'eau. Il peut néanmoins comprendre un ou plusieurs éléments ou additifs, de préférence non nocifs, non polluants, stables et transparents. Les additifs pouvant être utilisés incluent par exemple les conservateurs, les antioxydants, les fongicides, les colorants.

Le dispositif **1** peut être constitué d'un ou plusieurs polymères naturels, tel que le caoutchouc, ou synthétiques tel que les plastiques ou les silicones. Le corps **2** du dispositif est de préférence constitué de silicone. Il est de préférence souple. L'une ou l'autre de ses surfaces supérieure **21** et inférieure **22** peut être indépendamment plate, convexe ou concave. Selon un mode de réalisation avantageux, la surface inférieure **22** présente une texture antidérapante ou est recouverte d'un matériau antidérapant. De cette manière, le dispositif **1** une fois placé dans le fond du pot **P** reste en contact avec le pot **P,** même lors de son vidage.

Optionnellement, le corps **2** peut comporter un ou plusieurs éléments thermo-conducteurs (non représentés) orientés depuis l'une des surfaces supérieure **21** et inférieure **22** ou depuis les deux, vers l'intérieur du corps **2,** le ou les éléments thermo-conducteurs étant en contact ou à proximité des poches **4** et/ou des évidements **5** comprenant les matériaux thermo-chromes **31.** Une telle disposition peut être privilégiée dans le cas où la conductivité thermique du corps **2** est insuffisante pour produire les changements visuels du dispositif **1** dans un temps suffisamment court. En l'occurrence, les changements visuels doivent apparaître dans le dispositif **1** dans un délai inférieur à deux ou trois minutes, de préférence inférieur à une minute, dès lors que le dispositif **1** est en contact avec l'urine de l'enfant. Le ou les éléments thermo-conducteurs facilitent la conduction thermique vers l'intérieur du corps **2** et accélèrent ainsi l'apparition des changements visuels. Ils peuvent se présenter sous la forme de lamelles métalliques par exemple, ou sous la forme d'un réseau de fils métalliques, ce qui permet le cas échéant de faire office de renfort pour le dispositif **1.**

Le corps **2** du dispositif **1** est de préférence fait d'une matière facile à nettoyer à des températures d'au moins 50°C, voire de l'ordre de 60 à 90°C, correspondant par exemple aux températures d'un lave-vaisselle. De même, l'ensemble des éléments thermosensibles sont adaptés à de telles températures.

Selon un autre mode de réalisation, le ou les éléments thermosensibles **3** comportent un dispositif électrique **32** ou électronique comprenant un capteur thermique **33** relié à un dispositif d'illumination **34** tel qu'une ou plusieurs LED (figure 4). Le ou les dispositifs d'illumination **34** sont alimentés en courant par une pile **35.** L'ensemble constitué du capteur thermique **33,** du ou des dispositifs d'illumination **34** et de la pile **35** est de préférence totalement intégré à l'intérieur du corps **2** de sorte à ne pas être en contact avec le milieu extérieur. Le capteur thermique **33** permet d'activer le ou les dispositifs d'illumination **34** lorsque la température atteint ou dépasse le seuil prédéterminé évoqué plus haut.

De préférence, le capteur thermique **33** est disposé à proximité de l'une ou l'autre des surfaces supérieure **21** et inférieure **22** de sorte à détecter rapidement une variation de température due à l'urine au contact du dispositif **1.** Il reste néanmoins hors de contact de l'urine. Le ou les dispositifs d'illumination émettent alors une lumière visible par transparence à travers le corps **2.** Le dispositif électrique **32** peut être intégré directement dans la masse du corps **2,** ou bien disposé dans une poche **4** ou un évidement **5** aménagé dans le corps **2** du dispositif **1.** Plusieurs dispositifs électriques peuvent être inclus dans le dispositif **1.** Alternativement un seul dispositif électrique est inclus dans le dispositif **1,** le dispositif électrique comprenant plusieurs dispositifs d'illumination répartis dans le corps **2.** A l'instar des matériaux thermo-chromes **31,** la disposition, la forme, la couleur, et le nombre des dispositifs d'illumination **34** peuvent varier à volonté. En outre, l'activation des dispositifs d'illumination **34** peut être indépendamment continue ou discontinue, de sorte à produire un clignotement.

Le corps **2** du dispositif **1** peut comprendre des pigments à proximité des dispositifs d'illumination **34,** lesquels se trouvent illuminés lors du passage de la température au-delà du seuil. Les pigments peuvent être répartis sur la surface supérieure **21** ou dans la masse du corps **2.** De préférence le ou les dispositifs d'illuminations **34** sont disposés sous les zones pigmentées. Les zones pigmentées peuvent prendre toute forme et toute couleur susceptible de plaire aux jeunes enfants.

Les dispositifs d'illumination **34** peuvent s'éteindre spontanément dès lors que la température redescend sous le seuil prédéterminé. Alternativement, une temporisation peut être incluse dans le dispositif électrique **32,** permettant de désactiver les dispositifs d'illumination après une durée de fonctionnement prédéterminée. Une telle durée peut idéalement comprise entre 2 et 10 minutes de l'ordre de 3 à 6 minutes, mais peut être adaptée en fonction des besoins.

Le dispositif électrique **32** peut en outre comprendre un moyen d'activation accessible depuis l'extérieur du dispositif **1,** permettant au parent d'activer ou de désactiver les changements visuels obtenus par le dispositif électrique **32.** Le moyen d'activation peut être intégré dans le corps **2** du dispositif **1** si le corps est suffisamment déformable ou malléable pour l'actionner depuis l'extérieur. Le moyen d'activation peut être par exemple un bouton pression pouvant être activé en pressant le dispositif **1** à l'endroit où le bouton pression est disposé.

De manière avantageuse, les éléments thermosensibles **3** sont mixtes. Le dispositif **1** peut ainsi comprendre à la fois un ou plusieurs dispositifs électriques **32** et un ou plusieurs matériaux thermo-chromes **31.** De préférence, le ou les dispositifs électriques **32** sont disposés sous les zones comprenant le ou les matériaux thermo-chrome **31,** de sorte à produire une synergie dans les effets dus à la variation de température. En particulier, le changement visuel induit par la variation de température au-dessus du seuil prédéterminé peut être l'apparition d'une nouvelle couleur, résultant de la transition des matériaux thermo-chromes **31** à un endroit initialement transparent. La présence d'un dispositif électrique **32** à cet endroit permet d'illuminer cette zone devenue colorée et de produire ainsi des effets plus vifs.

La présente invention couvre également le procédé de fabrication du dispositif **1.** Le procédé comprend en particulier une étape de moulage du corps **2** du dispositif **1.** Le matériau constituant le corps **2** est ainsi utilisé à l'état liquide, ou suffisamment fluide, pour prendre la forme désirée dans un moule, puis solidifié de sorte à garder une forme propre. Les polymères de type silicone sont particulièrement indiqués pour une telle mise en oeuvre.

Le procédé comprend également l'étape d'inclure au moins un élément thermosensible dans le corps **2** du dispositif **1,** de sorte à l'isoler de sa surface. L'élément thermosensible **3** peut être sélectionné parmi un matériau thermo-chrome **31** ou un ensemble de matériaux thermo-chromes **31** et un ou plusieurs dispositif électrique **32** tel que décrit ci-dessus. Le ou les éléments thermo-chromes **3** peuvent être inclus directement dans la matière du corps **2** au moment du moulage. Alternativement, ils peuvent être conditionnés dans une poche **4,** préalablement au moulage du corps **2,** et la poche incluse dans le corps **2** au moment du moulage. Alternativement, l'élément thermosensible **3** peut être injecté ou inséré dans le corps **2** après son moulage.

### Numéros de référence employés sur les figures

- 1: Dispositif
- 2: Corps
- 21: Surface supérieure
- 22: Surface inférieure
- 3: Elément thermosensible
- 31: Matériau thermo-chrome
- 32: Dispositif électrique
- 33: Détecteur thermique
- 4: Poche
- 5: Evidement

## Revendications

1. Dispositif (1) comprenant un corps (2) au moins partiellement transparent à la lumière, le corps (2) comprenant une surface supérieure (21) et une surface inférieure (22) et au moins un élément thermosensible (3) contenu dans le corps (2), **caractérisé en ce que** l'élément thermosensible (3) produit un ou plusieurs changements visuels dans ledit dispositif lorsque la température du corps (2) devient supérieure à un seuil prédéterminé.

2. Dispositif selon la revendication 1, **caractérisé en ce que** le ou les changements visuels sont réversibles.

3. Dispositif selon l'une des revendications 1 ou 2, **caractérisé en ce que** le au moins un élément thermosensible (3) est sélectionné parmi un matériau thermo-chrome (31) et un dispositif électrique (32) comprenant un capteur thermique (33), au moins un dispositif d'illumination (34) et une pile (35).

4. Dispositif selon l'une des revendications 1 à 3, **caractérisé en ce qu'**il comprend au moins deux éléments thermosensibles (3), l'un étant un matériau thermo-chrome (31) et l'autre un dispositif électrique (32) comprenant un capteur thermique (33), au moins un dispositif d'illumination (34) et une pile (35).

5. Dispositif selon l'une des revendications 1 à 4, **caractérisé en ce que** le au moins un élément thermosensible (3) est disposé dans un évidement (5) aménagé dans le corps (2) ou dans une poche (4) incluse dans le corps (2) ou directement intégré dans la masse du corps (2).

6. Dispositif selon l'une des revendications précédentes, **caractérisé en ce que** le au moins un élément thermosensible (3) est contenu dans le corps (2) de sorte à ne pas être en contact avec l'une ou l'autre de ses surfaces supérieure (21) et inférieure (22), de préférence avec aucune des surfaces supérieure (21) et inférieure (22).

7. Dispositif selon l'une des revendications 1 à 6, **caractérisé en ce qu'**il comprend une pluralité d'éléments thermosensibles (3) de formes et de dimensions différentes.

8. Dispositif selon l'une des revendications 1 à 7, **caractérisé en ce que** le corps (2) est constitué d'un polymère souple tel que le silicone.

9. Dispositif selon l'une des revendications 1 à 8, **caractérisé en ce que** le corps (2) constitue une enveloppe souple comprenant un liquide transparent.

10. Dispositif selon l'une des revendications 1 à 9, **caractérisé en ce que** la surface inférieure (22) présente une texture antidérapante ou est recouverte d'un matériau antidérapant.

11. Dispositif selon l'une des revendications 1 à 10, **caractérisé en ce qu'**il comprend en outre un ou plusieurs conducteurs thermiques dirigé depuis l'une ou l'autre des surfaces supérieure (21) et inférieure (22) vers l'intérieur du corps (2).

12. Procédé pour l'obtention du dispositif 1 tel que décrit dans les revendications 1 à 10, comprenant une étape de moulage du corps (2) et une étape d'inclusion d'au moins un élément thermosensible (3) dans le corps.

13. Procédé selon la revendication 12, dans lequel l'inclusion du au moins un élément thermosensible (3) se fait durant le moulage.
